# EUROPÄISCHE PATENTANMELDUNG

(11) **EP 4 678 299 A2**
(43) Veröffentlichungstag der Anmeldung: **14.01.2026**
(21) Anmeldenummer: 25183798.5
(22) Anmeldetag: 18.06.2025
(51) Int. Cl.: B05C 17/005, B01F 25/431, B65D 81/32

(54) **ZUSAMMENFÜHRUNG, MISCHVORRICHTUNG UND MISCHROHR FÜR EINE KARTUSCHENPRESSE MIT MEHREREN FOLIENBEUTELN**

(30) Priorität: 12.07.2024 DE 202024103893 U
(71) Anmelder: Dinol GmbH, 32676 Lüdge (DE)
(72) Erfinder: Wulff, Wolfgang, 27412 Tarmstedt (DE); Harbecke, Volker, 58636 Iserlohn (DE)
(74) Vertreter: Dilg, Haeusler, Schindelmann Patentanwaltsgesellschaft mbH

(57) **Zusammenfassung**

Es ist eine Zusammenführung (10) für eine Kartuschenpresse (1) beschrieben, wobei eine Mischvorrichtung (12) stromabwärts von der Zusammenführung (10) angeordnet ist, mit einer Kavität (11) der Zusammenführung (10) in einer Fluidverbindung ist und einen Auslass (35) aufweist, der dazu konfiguriert ist, die Substanzen von der Kavität (11) der Zusammenführung (10) auszulassen, wobei die Mischvorrichtung (12) dazu konfiguriert ist, eine Substanz eines ersten Folienbeutels (6) und eine Substanz eines zweiten Folienbeutels (7) miteinander zu mischen.

## Beschreibung

Die Erfindung betrifft eine Zusammenführung, eine Mischvorrichtung und ein Mischrohr für eine Kartuschenpresse mit mehreren Folienbeuteln, die jeweils eine fließfähige oder flüssige Substanz enthalten.

Es ist eine Aufgabe der vorliegenden Erfindung, eine Zusammenführung, eine Mischvorrichtung und ein Mischrohr für eine Kartuschenpresse mit mehreren Folienbeuteln vorzusehen, die die Wirkung der fließfähigen oder flüssigen Substanz verbessern kann.

Diese Aufgabe wird durch die Gegenstände mit den Merkmalen gemäß den unabhängigen Ansprüchen gelöst. Weitere Ausführungsbeispiele sind in den abhängigen Ansprüchen definiert.

Gemäß einem ersten Aspekt der Erfindung ist eine Zusammenführung für eine Kartuschenpresse vorgesehen, wobei die Kartuschenpresse Folgendes aufweist: einen Handgriff, der ein Betätigungselement aufweist; eine an dem Handgriff angebrachte Schale, vorzugsweise eine Halbschale; eine in der Schale aufgenommene Kartusche, die zum Aufnehmen von mindestens eines ersten Folienbeutels und eines zweiten Folienbeutels konfiguriert ist, die jeweils eine fließfähige oder flüssige Substanz enthalten; mindestens zwei Kolben, die jeweils dazu konfiguriert sind, bei Betätigung des Betätigungselements gegen ein erstes Ende eines entsprechenden, in der Kartusche aufgenommenen Folienbeutels zu drücken, oder einen Kolben, der dazu konfiguriert ist, bei Betätigung des Betätigungselements gegen die ersten Enden der in der Kartusche aufgenommenen Folienbeutel zu drücken. Die Zusammenführung ist dazu konfiguriert, an einem stromabwärtigen Ende der Kartusche angebracht zu werden und gegen die jeweilige zweite Enden der entsprechenden, in der Kartusche aufgenommenen Folienbeutel gedrückt werden, wenn das Betätigungselement betätigt wird, wobei die Zusammenführung des Weiteren dazu konfiguriert ist, eine Folie an den jeweiligen zweiten Enden der Folienbeutel zu öffnen, wenn die jeweiligen zweiten Enden der entsprechenden, in der Kartusche aufgenommenen Folienbeutel gegen die Zusammenführung gedrückt werden, so dass die Substanzen aus den Folienbeuteln in eine Kavität der Zusammenführung eintreten. Die Kartuschenpresse weist des Weiteren eine Mischvorrichtung auf, die stromabwärts von der Zusammenführung angeordnet ist, mit der Kavität der Zusammenführung in einer Fluidverbindung ist und einen Auslass aufweist, der dazu konfiguriert ist, die Substanzen von der Kavität der Zusammenführung auszulassen. Die Mischvorrichtung ist dazu konfiguriert, die Substanz des ersten Folienbeutels und die Substanz des zweiten Folienbeutels miteinander zu mischen.

Gemäß einem zweiten Aspekt der Erfindung ist eine Mischvorrichtung für eine Kartuschenpresse vorgesehen, wobei die Kartuschenpresse Folgendes aufweist: einen Handgriff, der ein Betätigungselement aufweist; eine an dem Handgriff angebrachte Schale, vorzugsweise eine Halbschale; eine in der Schale aufgenommene Kartusche, die zum Aufnehmen von mindestens eines ersten Folienbeutels und eines zweiten Folienbeutels konfiguriert ist, die jeweils eine fließfähige oder flüssige Substanz enthalten; mindestens zwei Kolben (8, 9), die jeweils dazu konfiguriert sind, bei Betätigung des Betätigungselements gegen ein erstes Ende eines entsprechenden, in der Kartusche aufgenommenen Folienbeutels zu drücken, oder einen Kolben, der dazu konfiguriert ist, bei Betätigung des Betätigungselements gegen die ersten Enden der in der Kartusche aufgenommenen Folienbeutel zu drücken; eine Zusammenführung, die an einem stromabwärtigen Ende der Kartusche angebracht ist und dazu konfiguriert ist, gegen die jeweilige zweite Enden der entsprechenden, in der Kartusche aufgenommenen Folienbeutel gedrückt werden, wenn das Betätigungselement betätigt wird, wobei die Zusammenführung des Weiteren dazu konfiguriert ist, eine Folie an den jeweiligen zweiten Enden der Folienbeutel zu öffnen, wenn die jeweiligen zweiten Enden der entsprechenden, in der Kartusche aufgenommenen Folienbeutel gegen die Zusammenführung gedrückt werden, so dass die Substanzen aus den Folienbeuteln in eine Kavität der Zusammenführung eintreten. Die Mischvorrichtung ist dazu konfiguriert, stromabwärts von der Zusammenführung angeordnet zu werden, mit der Kavität der Zusammenführung in einer Fluidverbindung zu gelangen, und wobei die Mischvorrichtung einen Auslass aufweist, der dazu konfiguriert ist, die Substanzen von der Kavität der Zusammenführung auszulassen. Die Mischvorrichtung weist mindestens ein Mischelement auf, das dazu konfiguriert ist, die Substanz des ersten Folienbeutels und die Substanz des zweiten Folienbeutels miteinander zu mischen. Das Mischelement weist einen Innendurchmesser zwischen 15 und 25 mm, vorzugsweise zwischen 16 und 22 mm, weiter bevorzugt zwischen 17 und 19 mm auf. Das Mischelement weist einen Außendurchmesser zwischen 16 und 28 mm, vorzugsweise zwischen 18 und 20 mm, weiter bevorzugt zwischen 19 und 20 mm auf.

Gemäß einem dritten Aspekt der Erfindung ist ein Mischrohr vorgesehen, das dazu konfiguriert ist, die Mischvorrichtung aufzunehmen.

Durch die Merkmale und die Maße der Zusammenführung, der Folienbeutel, der Mischvorrichtung und des dazugehörigen Mischrohrs können hochviskose Klebstoffe, bei denen entsprechend hohe Kräfte auftreten, verarbeitet werden.

Im Weiteren werden zusätzliche exemplarische Ausführungsbeispiele beschrieben.

Gemäß einem Ausführungsbeispiel ist ein Außendurchmesser des zweiten Folienbeutels zwischen 50 und 80 mm, vorzugsweise zwischen 59 und 70 mm, weiter bevorzugt zwischen 59 und 61 mm; und ein Außendurchmesser des ersten Folienbeutels ist zwischen 10 und 30 mm, vorzugsweise zwischen 15 und 25 mm, weiter bevorzugt zwischen 18 und 21 mm.

Gemäß einem Ausführungsbeispiel weist die Zusammenführung mindestens einen Eingang, vorzugsweise jeweils einen Eingang für einen entsprechenden Folienbeutel auf, der dazu konfiguriert ist, mit den zweiten Enden der entsprechenden, in der Kartusche aufgenommenen Folienbeutel gekoppelt zu werden, und eine Weiterführung, die dazu konfiguriert ist, die Substanzen aus der Kavität der Zusammenführung auszulassen.

Gemäß einem Ausführungsbeispiel sind an dem jeweiligen Eingang der Zusammenführung Aufstecher vorgesehen, die dazu konfiguriert sind, die entsprechenden Folienbeutel aufzustechen, wenn das Betätigungselement betätigt wird und die jeweiligen zweiten Enden der entsprechenden, in der Kartusche aufgenommenen Folienbeutel gegen die Zusammenführung gedrückt werden.

Gemäß einem Ausführungsbeispiel ist die Zusammenführung dazu konfiguriert, die Substanz des ersten Folienbeutels und die Substanz des zweiten Folienbeutels so aus der Weiterführung auszulassen, dass die Substanz des ersten Folienbeutels im Wesentlichen mittig innerhalb der Substanz des zweiten Folienbeutels ausgelassen wird.

Gemäß einem Ausführungsbeispiel ist die Zusammenführung dazu konfiguriert, an das stromabwärtige Ende der Kartusche gepresst zu werden, vorzugsweise mittels einer reib- oder formschlüssigen Eingriffsvorrichtung.

Gemäß einem Ausführungsbeispiel weist das Mischelement eine Mehrzahl Rippen auf, die jeweils eine der Zusammenführung zugewandte Fläche aufweisen, wobei die Flächen von benachbarten Rippen nicht parallel zueinander sind.

Gemäß einem Ausführungsbeispiel weist ein Zwischenraum zwischen den Rippen eines Mischelements eine horizontale Breite zwischen 1,5 und 3 mm, vorzugsweise zwischen 2 und 2,5 mm, weiter bevorzugt zwischen 2,2 und 2,3 auf.

Gemäß einem Ausführungsbeispiel weist die Mischvorrichtung eine Mehrzahl der übereinander angeordneten oder gestapelten Mischelemente auf, die jeweils einen ringförmigen Rahmen mit den darin angebrachten Rippen aufweisen.

Gemäß einem Ausführungsbeispiel sind in einem Querschnitt durch die übereinander angeordneten oder gestapelten Mischelemente die Rippen von benachbarten Mischelementen X-förmig angeordnet sind.

Gemäß einem Ausführungsbeispielweist die Mischvorrichtung die Mehrzahl von gleichen der übereinander angeordneten oder gestapelten Mischelemente auf, wobei benachbarte Mischelemente jeweils spiegelverkehrt zueinander in der Mischvorrichtung angeordnet werden können.

Gemäß einem Ausführungsbeispiel hat das Mischrohr einen Ausgang und einen Einlass, der dazu konfiguriert ist, mit der Weiterführung der Zusammenführung in einer Fluidverbindung zu sein, wobei die Mischvorrichtung in dem Mischrohr an dem Einlass des Mischrohrs angeordnet werden kann.

Gemäß einem Ausführungsbeispiel ist das Mischrohr dazu konfiguriert, an die Zusammenführung geschraubt oder mittels eines Bajonettverschlusses an die Weiterführung der Zusammenführung gesteckt zu werden.

Im Rahmen der vorliegenden Anmeldung kann unter einer "Kartuschenpresse" insbesondere eine Kartuschenpistole verstanden werden, insbesondere für 2K-Klebstoffe, die eine Kartusche für das Harz und eine Kartusche für den Härter aufweisen. Beide werden in der Zusammenführung in einem bestimmten Verhältnis zusammengeführt und anschließend in einer Mischvorrichtung gemischt, durch den auch der Austrag auf eine Fläche erfolgt. Die beiden Folienbeutel und die Zusammenführung können ein Bauteil bilden und gleichzeitig mit einer speziellen Mischvorrichtung verbunden werden.

Im Rahmen der vorliegenden Anmeldung kann unter einem "Folienbeutel" insbesondere ein Schlauchbeutel verstanden werden, der an beiden Enden verschweißt wurde, nachdem die Substanz eingefüllt wurde.

Im Folgenden werden exemplarische Ausführungsbeispiele der vorliegenden Erfindung mit Verweis auf die folgenden Figuren detailliert beschrieben.
Figur 1 zeigt eine Seitenansicht von Komponenten einer Kartuschenpresse gemäß einem exemplarischen Ausführungsbeispiel der Erfindung.
Figur 2 zeigt eine Seitenansicht der Kartuschenpresse der Figur 1.
Figur 3 zeigt eine Seitenansicht einer Kartusche mit eingelegten Folienbeuteln, einer Zusammenführung und eines Mischrohrs der Kartuschenpresse der Figur 1.
Figur 4 zeigt Ansichten einer Zusammenführung der Kartuschenpresse der Figur 1.
Figur 5 zeigt Ansichten eines Mischrohrs der Kartuschenpresse der Figur 1.
Figur 6 zeigt Ansichten einer Mischvorrichtung der Kartuschenpresse der Figur 1.

Gleiche oder ähnliche Komponenten in unterschiedlichen Figuren sind mit gleichen Bezugsziffern versehen.

**Figur 1** zeigt eine Seitenansicht von Komponenten einer Kartuschenpresse 1 gemäß einem exemplarischen Ausführungsbeispiel der Erfindung; **Figur 2** zeigt eine Seitenansicht der Kartuschenpresse 1 der Figur 1 und **Figur 3** zeigt eine Seitenansicht einer Kartusche 5 mit eingelegten Folienbeuteln 6, 7, einer Zusammenführung 10 und eines Mischrohrs 17 der Kartuschenpresse 1 der Figur 1.

Die Kartuschenpresse 1 hat einen Handgriff 2, der ein Betätigungselement 3 aufweist, eine an dem Handgriff 2 angebrachte Schale 4, vorzugsweise einer Halbschale, eine in der Schale 4 aufgenommene Kartusche 5, die zum Aufnehmen von zwei Folienbeuteln 6, 7 konfiguriert ist, die jeweils eine fließfähige oder flüssige Substanz enthalten, zwei Kolben 8, 9, die jeweils dazu konfiguriert sind, bei Betätigung des Betätigungselements 3 gegen ein erstes Ende eines entsprechenden, in der Kartusche 5 aufgenommenen Folienbeutels 6, 7 zu drücken, eine Zusammenführung 10, die an einem stromabwärtigen Ende der Kartusche 5 angebracht ist und gegen die jeweilige zweite Enden der entsprechenden, in der Kartusche 5 aufgenommenen Folienbeutel 6, 7 gedrückt werden, wenn das Betätigungselement 3 betätigt wird. Die Zusammenführung 10 ist dazu konfiguriert, eine Folie an den jeweiligen zweiten Enden der Folienbeutel 6, 7 zu öffnen, wenn die jeweiligen zweiten Enden der entsprechenden, in der Kartusche 5 aufgenommenen Folienbeutel 6, 7 gegen die Zusammenführung 10 gedrückt werden, so dass die Substanzen aus den Folienbeuteln 6, 7 in eine Kavität 11 der Zusammenführung 10 eintreten. Die Schale 4 ist so ausgebildet, dass sie die Kartusche 5 zusammen mit der daran angebrachten Zusammenführung 10 aufnimmt. Die Schale 4 hat eine Rückhaltewand 31, welche verhindert, dass sich die Zusammenführung 10 von der Kartusche 5 löst, wenn das Betätigungselement 3 betätigt wird.

Im Ausführungsbeispiel der Figur 1 ist die Kartusche 5 eine wiederverwendbarer Doppelrohrkartusche, vorzugsweise aus Aluminium, die zum Aufnehmen von zweien der Folienbeutel 6, 7 konfiguriert ist. Es sind genau zwei der Kolben 8, 9 vorgesehen, die jeweils dazu konfiguriert sind, bei Betätigung des Betätigungselements 3 jeweils gegen ein erstes Ende eines der entsprechenden, in der Kartusche 5 aufgenommenen Folienbeutel 6, 7 zu drücken.

**Figur 4** zeigt Ansichten der Zusammenführung 10 der Kartuschenpresse 1 der Figur 1. Die Zusammenführung 10 weist mindestens einen Eingang 20, 30 auf, vorliegend zwei Eingänge 20 und 30, die mit den zweiten Enden der entsprechenden, in der Kartusche aufgenommenen Folienbeutel 6, 7 gekoppelt sind, und eine Weiterführung 21, die dazu konfiguriert ist, die Substanzen aus der Kavität 11 der Zusammenführung 10 auszulassen. An den Eingängen 20, 30 der Zusammenführung 10 sind Aufstecher 22 vorgesehen, die dazu konfiguriert sind, die entsprechenden Folienbeutel 6, 7 aufzustechen, wenn das Betätigungselement 3 betätigt wird und die jeweiligen zweiten Enden der entsprechenden, in der Kartusche 5 aufgenommenen Folienbeutel 6, 7 gegen die Zusammenführung 10 gedrückt werden. Dadurch entfällt ein manuelles Aufschneiden der Folienbeutel 6, 7.

Die Zusammenführung 10 ist dazu konfiguriert, die Substanz des ersten Folienbeutels 6 und die Substanz des zweiten Folienbeutels 7 so aus der Weiterführung 21 auszulassen, dass die Substanz des ersten Folienbeutels 6 im Wesentlichen mittig innerhalb der Substanz des zweiten Folienbeutels 7 ausgelassen wird. Zu diesem Zweck sind ein erster Kanal 33, aus dem die Substanz aus dem ersten Folienbeutel 6 austritt, und ein zweiter Kanal 32 vorgesehen, aus dem die Substanz aus dem zweiten Folienbeutel 7 austritt, wobei der zweite Kanal 32 den ersten Kanal 33 zumindest teilweise umschließt. Damit befindet ein Massenstrom der Substanz aus dem ersten Folienbeutel 6 zumindest teilweise innerhalb eines Massenstroms der Substanz aus dem zweiten Folienbeutel 7.
die Zusammenführung 10 ist an das stromabwärtige Ende der Kartusche 5 gepresst, vorzugsweise mittels einer reib- oder formschlüssigen Eingriffsvorrichtung 23.

**Figur 5** zeigt Ansichten des Mischrohrs 17 der Kartuschenpresse 1 der Figur 1. Das Mischrohr 17 hat einen Ausgang 18 und einen Einlass 19, der mit der Weiterführung 21 der Zusammenführung 10 in einer Fluidverbindung ist, wobei die Mischvorrichtung 12 in dem Mischrohr 17 nahe dem Einlass 19 des Mischrohrs 17 angeordnet ist. Das Mischrohr 17 ist an die Zusammenführung 10 geschraubt oder mittels eines Bajonettverschlusses an die Weiterführung 21 der Zusammenführung 10 gesteckt. Im dargestellten Ausführungsbeispiel ist an dem Einlass 19 des Mischrohrs 17 ein Innengewinde vorgesehen, in das ein Außengewinde geschraubt wird, welches an der Weiterführung 21 der Zusammenführung 10 vorgesehen ist. Nachdem die Mischvorrichtung 12 nahe dem Einlass 19 in das Mischrohr 17 eingesetzt wurde, kann das Mischrohr 17 an die Weiterführung 21 geschraubt werden.

**Figur 6** zeigt Ansichten einer Mischvorrichtung 12 der Kartuschenpresse 1 der Figur 1. Die Mischvorrichtung 12 ist stromabwärts von der Zusammenführung 10 in dem Mischrohr 17 angeordnet und mit der Kavität 11 der Zusammenführung 10 in einer Fluidverbindung. Die Mischvorrichtung 12 weist einen Auslass 35 auf, der dazu konfiguriert ist, die Substanzen von der Kavität 11 der Zusammenführung 10 auszulassen. Die Mischvorrichtung 12 weist mindestens ein Mischelement 13 auf, das dazu konfiguriert ist, die Substanz des ersten Folienbeutels 6 und die Substanz des zweiten Folienbeutels 7 miteinander zu mischen.

Das mindestens eine Mischelement 13 weist eine Mehrzahl Rippen 14 auf, die jeweils eine der Zusammenführung 10 zugewandte Fläche 15 aufweisen, wobei die Flächen 15 von benachbarten Rippen 14 nicht parallel zueinander sind. Die Rippen 14 können in einem Winkel zwischen 30° und 60° in Bezug auf eine Grundfläche des Mischelements 13 geneigt sein. Vorzugsweise beträgt der Winkel etwa 45°. Zwischen den Rippen 14 befindet sich jeweils ein Zwischenraum, durch den die Substanzen hindurchtreten können. Sowohl die Rippen 14 als auch der Zwischenraum können eine horizontale Breite zwischen 1,5 und 3 mm haben. Die Anzahl der Rippen 14 kann zwischen 2 und 6 betragen. Eine Höhe des Mischelements 13 kann zwischen 3 und 6 mm betragen. Das Mischelement 13 kann eine Querrippe 36 aufweisen, die die Rippen 14 kreuzt, vorzugsweise in einem Winkel von 90°. Das Mischelement 13 kann an seiner Mantelfläche eine Abflachung 37 aufweisen. Eine komplementäre Fläche kann in dem Mischrohr 17 vorgesehen sein, so dass das Mischelement 13 mit einer definierten und festen Orientierung in dem Mischrohr 17 eingesetzt werden kann. Die Mischvorrichtung 12 weist eine Mehrzahl der übereinander angeordneten oder gestapelten Mischelemente 13 auf, die jeweils den ringförmigen Rahmen 16 mit den darin angebrachten Rippen 14 aufweisen. In einem Querschnitt durch die übereinander angeordneten oder gestapelten Mischelemente 13, sind die Rippen 14 von benachbarten Mischelementen 13 im Wesentlichen X-förmig angeordnet. Sofern mehr als zwei der Mischelemente 13 wie im dargestellten Ausführungsbeispiel verwendet werden, dann durchlaufen die Substanzen einen im Wesentlichen zick-zack-förmigen oder serpentinenförmigen Pfad. Die Anzahl der Mischelemente 13 beträgt vorzugsweise zwischen zwei und vier. Im Querschnitt der Figur 4 bilden die Rippen 14 eine gitterförmige Anordnung.

Im dargestellten Ausführungsbeispiel verlaufen die Längsrichtungen der Rippen 14 zueinander parallel. Es ist allerdings möglich, die Mischelemente 13 zueinander zu verdrehen, so dass die Längsrichtungen der Rippen 14 von verschiedenen Mischelementen 13 nicht parallel zueinander verlaufen.

Die Mischvorrichtung 12 weist eine Mehrzahl von gleichen der übereinander angeordneten oder gestapelten Mischelemente 13 auf, wobei benachbarte Mischelemente 13 jeweils spiegelverkehrt zueinander in der Mischvorrichtung 12 angeordnet sind. Die Spiegelebene kann senkrecht zu einer Flussrichtung der Substanzen verlaufen. Durch die Verwendung eines einzigen Typs der Mischelemente 13 können die Herstellungskosten minimiert werden.

Der Betrieb der Kartuschenpresse 1 ist folgendermaßen. Die, vorzugsweise wiederverwendbare, Kartusche 5 wird mit den Kolben 8, 9 bestückt. Die Folienbeutel 6, 7 werden in die Kartusche 5 gesteckt, und die Zusammenführung 10 wird aufgesteckt (siehe Figur 3). Jetzt kann die bestückte Kartusche 5 mitsamt Zusammenführung 10 und Folienbeuteln 6, 7 in die Schale 4 eingesetzt werden. Das Mischrohr 17 mit der darin eingesetzten Mischvorrichtung 12 wird auf die Weiterführung 21 aufgeschraubt, und zum Applizieren wird das Betätigungselement 3 betätigt. Wenn die Folienbeutel 6, 7 entleert sind, wird die Kartusche 5 aus der Schale 4 herausgenommen, und die Zusammenführung 10 wird von der Kartusche 5 entfernt, wobei die leeren Folienbeutel 6, 7 in der Zusammenführung 10 stecken.

Ergänzend ist darauf hinzuweisen, dass "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Zusammenführung (10) für eine Kartuschenpresse (1), wobei die Kartuschenpresse (1) Folgendes aufweist: einen Handgriff (2), der ein Betätigungselement (3) aufweist; eine an dem Handgriff (2) angebrachte Schale (4), vorzugsweise eine Halbschale; eine in der Schale (4) aufgenommene Kartusche (5), die zum Aufnehmen von mindestens eines ersten Folienbeutels (6) und eines zweiten Folienbeutels (7) konfiguriert ist, die jeweils eine fließfähige oder flüssige Substanz enthalten; mindestens zwei Kolben (8, 9), die jeweils dazu konfiguriert sind, bei Betätigung des Betätigungselements (3) gegen ein erstes Ende eines entsprechenden, in der Kartusche (5) aufgenommenen Folienbeutels (6, 7) zu drücken, oder einen Kolben, der dazu konfiguriert ist, bei Betätigung des Betätigungselements (3) gegen die ersten Enden der in der Kartusche (5) aufgenommenen Folienbeutel (6, 7) zu drücken;
wobei die Zusammenführung (10) dazu konfiguriert ist, an einem stromabwärtigen Ende der Kartusche (5) angebracht zu werden und gegen die jeweilige zweite Enden der entsprechenden, in der Kartusche (5) aufgenommenen Folienbeutel (6, 7) gedrückt werden, wenn das Betätigungselement (3) betätigt wird, wobei die Zusammenführung (10) des Weiteren dazu konfiguriert ist, eine Folie an den jeweiligen zweiten Enden der Folienbeutel (6, 7) zu öffnen, wenn die jeweiligen zweiten Enden der entsprechenden, in der Kartusche (5) aufgenommenen Folienbeutel (6, 7) gegen die Zusammenführung (10) gedrückt werden, so dass die Substanzen aus den Folienbeuteln (6, 7) in eine Kavität (11) der Zusammenführung (10) eintreten;
wobei die Kartuschenpresse (1) des Weiteren eine Mischvorrichtung (12) aufweist, die stromabwärts von der Zusammenführung (10) angeordnet ist, mit der Kavität (11) der Zusammenführung (10) in einer Fluidverbindung ist und einen Auslass (35) aufweist, der dazu konfiguriert ist, die Substanzen von der Kavität (11) der Zusammenführung (10) auszulassen, wobei die Mischvorrichtung (12) dazu konfiguriert ist, die Substanz des ersten Folienbeutels (6) und die Substanz des zweiten Folienbeutels (7) miteinander zu mischen.

2. Zusammenführung (10) gemäß dem vorherigen Anspruch, wobei
ein Außendurchmesser des zweiten Folienbeutels (7) zwischen 50 und 80 mm, vorzugsweise zwischen 59 und 70 mm, weiter bevorzugt zwischen 59 und 61 mm ist; und wobei
ein Außendurchmesser des ersten Folienbeutels (6) zwischen 10 und 30 mm, vorzugsweise zwischen 15 und 25 mm, weiter bevorzugt zwischen 18 und 21 mm ist.

3. Zusammenführung (10) gemäß einem der vorherigen Ansprüche, wobei
die Zusammenführung (10) mindestens einen Eingang (20, 30), vorzugsweise jeweils einen Eingang (20, 30) für einen entsprechenden Folienbeutel (6, 7) aufweist, der dazu konfiguriert ist, mit den zweiten Enden der entsprechenden, in der Kartusche aufgenommenen Folienbeutel (6, 7) gekoppelt zu werden, und eine Weiterführung (21), die dazu konfiguriert ist, die Substanzen aus der Kavität (11) der Zusammenführung (10) auszulassen.

4. Zusammenführung (10) gemäß dem vorherigen Anspruch, wobei
an dem jeweiligen Eingang (20, 30) der Zusammenführung Aufstecher (22) vorgesehen sind, die dazu konfiguriert sind, die entsprechenden Folienbeutel (6, 7) aufzustechen, wenn das Betätigungselement (3) betätigt wird und die jeweiligen zweiten Enden der entsprechenden, in der Kartusche (5) aufgenommenen Folienbeutel (6, 7) gegen die Zusammenführung (10) gedrückt werden.

5. Zusammenführung (10) gemäß einem der vorherigen Ansprüche, wobei
die Zusammenführung (10) dazu konfiguriert ist, die Substanz des ersten Folienbeutels (6) und die Substanz des zweiten Folienbeutels (7) so aus der Weiterführung (21) auszulassen, dass die Substanz des ersten Folienbeutels (6) im Wesentlichen mittig innerhalb der Substanz des zweiten Folienbeutels (7) ausgelassen wird.

6. Zusammenführung (10) gemäß einem der vorherigen Ansprüche, wobei
die Zusammenführung (10) dazu konfiguriert ist, an das stromabwärtige Ende der Kartusche (5) gepresst zu werden, vorzugsweise mittels einer reib- oder formschlüssigen Eingriffsvorrichtung (23).

7. Mischvorrichtung (12) für eine Kartuschenpresse (1), wobei die Kartuschenpresse (1) Folgendes aufweist: einen Handgriff (2), der ein Betätigungselement (3) aufweist; eine an dem Handgriff (2) angebrachte Schale (4), vorzugsweise eine Halbschale; eine in der Schale (4) aufgenommene Kartusche (5), die zum Aufnehmen von mindestens eines ersten Folienbeutels (6) und eines zweiten Folienbeutels (7) konfiguriert ist, die jeweils eine fließfähige oder flüssige Substanz enthalten; mindestens zwei Kolben (8, 9), die jeweils dazu konfiguriert sind, bei Betätigung des Betätigungselements (3) gegen ein erstes Ende eines entsprechenden, in der Kartusche (5) aufgenommenen Folienbeutels (6, 7) zu drücken, oder einen Kolben, der dazu konfiguriert ist, bei Betätigung des Betätigungselements (3) gegen die ersten Enden der in der Kartusche (5) aufgenommenen Folienbeutel (6, 7) zu drücken; eine Zusammenführung (10), die an einem stromabwärtigen Ende der Kartusche (5) angebracht ist und dazu konfiguriert ist, gegen die jeweilige zweite Enden der entsprechenden, in der Kartusche (5) aufgenommenen Folienbeutel (6, 7) gedrückt werden, wenn das Betätigungselement (3) betätigt wird, wobei die Zusammenführung (10) des Weiteren dazu konfiguriert ist, eine Folie an den jeweiligen zweiten Enden der Folienbeutel (6, 7) zu öffnen, wenn die jeweiligen zweiten Enden der entsprechenden, in der Kartusche (5) aufgenommenen Folienbeutel (6, 7) gegen die Zusammenführung (10) gedrückt werden, so dass die Substanzen aus den Folienbeuteln (6, 7) in eine Kavität (11) der Zusammenführung (10) eintreten;
wobei die Mischvorrichtung (12) dazu konfiguriert ist, stromabwärts von der Zusammenführung (10) angeordnet zu werden, mit der Kavität (11) der Zusammenführung (10) in einer Fluidverbindung zu gelangen, und wobei die Mischvorrichtung (12) einen Auslass (35) aufweist, der dazu konfiguriert ist, die Substanzen von der Kavität (11) der Zusammenführung (10) auszulassen;
wobei die Mischvorrichtung (12) mindestens ein Mischelement (13) aufweist, das dazu konfiguriert ist, die Substanz des ersten Folienbeutels (6) und die Substanz des zweiten Folienbeutels (7) miteinander zu mischen;
wobei das Mischelement (13) einen Innendurchmesser zwischen 15 und 25 mm, vorzugsweise zwischen 16 und 22 mm, weiter bevorzugt zwischen 17 und 19 mm aufweist; und
wobei das Mischelement (13) einen Außendurchmesser zwischen 16 und 28 mm, vorzugsweise zwischen 18 und 20 mm, weiter bevorzugt zwischen 19 und 20 mm aufweist.

8. Mischvorrichtung (12) gemäß dem vorherigen Anspruch, wobei das Mischelement (13) eine Mehrzahl Rippen (14) aufweist, die jeweils eine der Zusammenführung (10) zugewandte Fläche (15) aufweisen, wobei die Flächen (15) von benachbarten Rippen (14) nicht parallel zueinander sind.

9. Mischvorrichtung (12) gemäß dem vorherigen Anspruch, wobei ein Zwischenraum zwischen den Rippen eines Mischelements (13) eine horizontale Breite zwischen 1,5 und 3 mm, vorzugsweise zwischen 2 und 2,5 mm, weiter bevorzugt zwischen 2,2 und 2,3 aufweist.

10. Mischvorrichtung (12) gemäß Anspruch 8 oder 9, wobei
die Mischvorrichtung (12) eine Mehrzahl der übereinander angeordneten oder gestapelten Mischelemente (13) aufweist, die jeweils einen ringförmigen Rahmen (16) mit den darin angebrachten Rippen (14) aufweisen.

11. Mischvorrichtung (12) gemäß dem vorherigen Anspruch, wobei
in einem Querschnitt durch die übereinander angeordneten oder gestapelten Mischelemente (13) die Rippen (14) von benachbarten Mischelementen (13) X-förmig angeordnet sind.

12. Mischvorrichtung (12) gemäß einem der Ansprüche 10 und 11, wobei
die Mischvorrichtung (12) die Mehrzahl von gleichen der übereinander angeordneten oder gestapelten Mischelemente (13) aufweist, wobei benachbarte Mischelemente (13) jeweils spiegelverkehrt zueinander in der Mischvorrichtung (12) angeordnet werden können.

13. Mischrohr (17), das dazu konfiguriert ist, die Mischvorrichtung (12) gemäß einem der Ansprüche 7 bis 12 aufzunehmen.

14. Mischrohr (17) gemäß dem vorherigen Anspruch,
mit einem Ausgang (18) und einem Einlass (19), der dazu konfiguriert ist, mit der Weiterführung (21) der Zusammenführung (10) in einer Fluidverbindung zu sein, wobei die Mischvorrichtung (12) in dem Mischrohr (17) an dem Einlass (19) des Mischrohrs (17) angeordnet werden kann.

15. Mischrohr (17) gemäß einem der Ansprüche 13 und 14, wobei
das Mischrohr (17) dazu konfiguriert ist, an die Zusammenführung (10) geschraubt oder mittels eines Bajonettverschlusses an die Weiterführung (21) der Zusammenführung (10) gesteckt zu werden.
